# EUROPÄISCHE PATENTSCHRIFT

(11) **EP 2 689 210 B1**
(45) Veröffentlichungstag und Bekanntmachung des Hinweises auf die Patenterteilung: **01.04.2015**
(21) Anmeldenummer: 12705292.6
(22) Anmeldetag: 21.02.2012
(51) Int. Cl.: F41J 1/01, F41J 9/14

(54) **VORRICHTUNG ZUR ERZEUGUNG EINES VIRTUELLEN ZIELS FÜR SCHARFES SCHUSSTRAINING**
DEVICE FOR GENERATING A VIRTUAL TARGET FOR SHARPSHOOTING TRAINING
DISPOSITIF POUR LA RÉALISATION D'UNE CIBLE VIRTUELLE POUR UN ENTRAÎNEMENT POINTU AU TIR

(30) Priorität: 22.03.2011 DE 102011014745
(43) Veröffentlichungstag der Anmeldung: 29.01.2014
(73) Patentinhaber: Rheinmetall Defence Electronics GmbH, 28309 Bremen (DE)
(72) Erfinder: BURGGRAF, Hubert, 28876 Oyten (DE); MÖRING, Helmut, 27243 Harpstedt (DE)
(74) Vertreter: Greif, Thomas
(86) Internationale Anmeldenummer: PCT/EP2012/052927
(87) Internationale Veröffentlichungsnummer: WO 2012/126690

(56) Entgegenhaltungen:
- DE-A1-102006 021 114
- FR-A- 578 355
- US-A1- 2006 281 560

## Beschreibung

Zum Training des Umgangs mit einer Schusswaffe ist es unerlässlich, mit scharfer Munition zu trainieren, bei der ein Projektil abgefeuert wird. Dies wird als scharfes Schusstraining bezeichnet. Auf einem Schießstand wird üblicherweise auf kreisrunde Zielscheiben geschossen. Realistischere Szenarien werden geschaffen, indem Objekten nachempfundene Zielscheiben verwendet werden, die nur für eine gewisse Zeit und nicht dauerhaft sichtbar sind. Dazu werden die Zielscheiben beispielsweise geklappt oder verschwenkt.

Die DE 10 2006 021 114 A1 bildet die Grundlage für den Oberbegriff des Anspruches 1. Die vorliegende Erfindung betrifft eine Vorrichtung nach dem Anspruch 1.

Die nicht-feste Projektionsfläche ist gestaltlos. Sie besteht beispielsweise aus Nebel (zum Beispiel in Form einer Nebelwand) oder Flüssigkeit, insbesondere zerstäubten Flüssigkeitstropfen. Dadurch, dass die Projektionsfläche nicht-fest ist, weist sie keine Struktur auf, die von dem Projektil zerstört werden könnte. Die Projektionsfläche ist kein Festkörper, kann also auch als Nicht-Festkörper bezeichnet werden. Sie kann auch als virtuelle Projektionsfläche bezeichnet werden. Der Begriff "Projektionsfläche" umfasst auch dreidimensionale Bereiche, in die ein dreidimensionales Bild projiziert wird.

Die Einrichtung zur Erzeugung der nicht-festen Projektionsfläche ist erfindungsgemäß eine Sprühvorrichtung für einen Flüssigkeits- oder Aerosolnebel. Flüssigkeitsnebel besteht beispielsweise aus feinen, zerstäubten Flüssigkeitströpfchen. Aerosolnebel besteht aus flüssigen oder festen Schwebeteilchen in Verbindung mit einem Gas.

Die Einrichtung zur Erzeugung der nicht-festen Projektionsfläche weist insbesondere Düsen auf, die den Stoff abgeben, der die Projektionsfläche bildet. Die Düsen sind bevorzugt so angeordnet, dass sie von der Position des Bedieners der Schusswaffe aus nicht sichtbar sind. Alternativ oder zusätzlich sind die Düsen so angeordnet, dass die erzeugte Projektionsfläche windunempfindlich ist.

Optional ist die Einrichtung zur Erzeugung einer nicht-festen Projektionsfläche dazu eingerichtet, dem versprühten Stoff einen Hilfsstoff wie einen Farbstoff oder Streupartikel beizumischen. Dadurch können die Reflektionseigenschaften der Projektionsfläche verändert werden. Alternativ oder zusätzlich können die Auswirkungen von Umwelteinflüssen, wie beispielsweise die Helligkeit des Umgebungslichts oder Wind, auf die Projektion minimiert werden. Optional ist der Hilfsstoff dem versprühten Stoff bereits beigemischt.

Optional ist die Einrichtung zur Erzeugung einer nicht-festen Projektionsfläche dazu eingerichtet, die Projektionsfläche intermittierend zu erzeugen. Dies bedeutet, dass die Projektionsfläche nicht kontinuierlich erzeugt wird, sondern sporadisch oder regelmäßig ausgesetzt wird. Somit können beispielsweise Windeinflüsse auf die erzeugte Projektionsfläche minimiert werden. Weiterhin ist dadurch die Funktionalität einer Klappscheibe sofort realisierbar.

Der Bildgenerator erzeugt einen Zieldatensatz, der ein Ziel repräsentiert. Der Zieldatensatz ist insbesondere ein Bilddatensatz. Dieser repräsentiert ein zweidimensionales oder dreidimensionales Bild des Ziels. Das Bild des Ziels ist bevorzugt mit der Zeit veränderlich, also dynamisch. Das Bild kann ein aufgezeichnetes Bild sein, ein im Vorfeld berechnetes Bild oder ein in Echtzeit berechnetes Bild. Ein in Echtzeit berechnetes Bild hat den Vorteil, dass das Ziel besonders flexibel situationsabhängig erzeugt werden kann, beispielsweise in Abhängigkeit vom Verlauf des Schusstrainings. Der Datensatz kann im Rahmen dieses Dokuments auch ein Datenstrom sein.

Der Zieldatensatz wird an das Projektionssystem übertragen, das das Ziel auf die Projektionsfläche projiziert. Bei dem Projektionssystem handelt es sich beispielsweise um einen Videoprojektor, zum Beispiel einen Röhrenprojektor, einen LCD-Projektor, einen DLP-Projektor, einen LED-Projektor, einen LCoS-Projektor (Liquid Crystal on Silicon) oder einen Laserprojektor. Optional ist das Projektionssystem dazu eingerichtet, ein dreidimensionales Bild des Ziels zu projizieren. Das projizierte Ziel wird als virtuelles Ziel bezeichnet.

Ein Vorteil des virtuellen Ziels gegenüber herkömmlichen Zielscheiben liegt darin, dass die Gestalt des virtuellen Ziels variabel ist. Insbesondere ist der Bildgenerator dazu eingerichtet, mindestens eines aus der Art, der Form, der Größe, der Lage, der Oberfläche, der Ausleuchtung und der Sichtbarkeit des Ziels zu variieren. Mögliche Arten des Ziels sind unter anderem Personen, Fahrzeuge, Gebäude oder sonstige Gegenstände. Die Ausleuchtung und die Sichtbarkeit repräsentieren Einflüsse wie beispielsweise die Helligkeit und/oder die spektrale Zusammensetzung der Beleuchtung des Ziels oder Sichtbehinderungen wie Nebel, Regen oder Gegenstände, die das Ziel zumindest teilweise verdecken.

Ein weiterer Vorteil der erfindungsgemäßen Vorrichtung liegt darin, dass keine Mechanik notwendig ist, um die Position einer Zielscheibe zu verändern, da die Sichtbarkeit des Ziels über den Bildgenerator und/oder die Einrichtung zur Erzeugung der nicht-festen Projektionsfläche eingestellt wird. Soll das Ziel sichtbar sein, wird im letzteren Fall die Einrichtung eingeschaltet, soll das Ziel unsichtbar sein, wird sie abgeschaltet.

Darüber hinaus werden herkömmliche Zielscheiben durch wiederholte Treffer im Laufe der Zeit so beschädigt, dass sie ausgetauscht werden müssen. Da die Projektionsfläche der vorliegenden Erfindung kein Festkörper ist, entsteht durch ein Projektil kein Schaden an der Struktur des Ziels.

Der Detektor zur Ermittlung der Position des Schussdurchgangs eines Projektils durch die Projektionsfläche dient der Ermittlung, ob das Projektil das virtuelle Ziel getroffen hat oder nicht. Der Detektor ist in der Nähe der Projektionsfläche angeordnet, bevorzugt zwischen der Projektionsfläche und der Position der Schusswaffe. Optional ist der Erfassungsbereich des Detektors so groß, dass festgestellt werden kann, wo und in welchem Abstand das Projektil das virtuelle Ziel verfehlt hat. Der Detektor weist mindestens einen Sensor auf, zum Beispiel einen akustischen oder optischen Sensor.

Der Detektor zur Ermittlung der Position des Schussdurchgangs ist bevorzugt ein LOMAH-System (Location Of Miss And Hits). Derartige Systeme sind von verschiedenen Herstellern erhältlich. Alternativ detektiert der Detektor zur Ermittlung der Position des Schussdurchgangs den Schussdurchgang optisch. Dazu weist der Detektor beispielsweise eine Videokamera, insbesondere mit 3D-Time-of-Flight-Bildsensoren als Zeilen- oder Flächenkamera, auf, die die Projektionsfläche erfasst und aus deren Ausgangssignal die Position des Schussdurchgangs ermittelt wird. Eine weitere Möglichkeit der optischen Ermittlung besteht darin, einen Bereich mit einem oder mehreren, beispielsweise zwei oder mehr, Lasern auszuleuchten und den Schussdurchgang nach Triangulationsverfahren zu lokalisieren, indem beispielsweise das durch das Projektil gestreute Licht mit einem ortsauflösenden Detektor, beispielsweise einer Kamera, detektiert wird, oder beispielsweise durch sehr schnelle fächerartige Ablenkung der Laserstrahlen, wobei die Fächer in einer gemeinsamen Ebene zwischen der Projektionsfläche und der Position der Schusswaffe angeordnet sind, die Schussposition gemessen wird, indem. der Laserstrahl von dem Projektil gestreut oder reflektiert und ermittelt wird, in welche Richtung der Laserstrahl in diesem Zeitpunkt abgelenkt wurde. Ist diese Information für zwei Laser bekannt, so ergibt sich die Position des Schussdurchgangs aus dem Schnittpunkt der beiden Laserstrahlen.

Optional weist die erfindungsgemäße Vorrichtung eine Trefferanzeige auf, die dazu eingerichtet ist, ein akustisches Hinweissignal, beispielsweise über einen Lautsprecher, oder ein visuelles Hinweissignal, beispielsweise mit Hilfe einer Rundumleuchte, oder ein pyrotechnisches Hinweissignal, beispielsweise mit einer Blitz-/Knallpatrone, auszugeben, wenn das Projektil das virtuelle Ziel getroffen hat. Alternativ oder zusätzlich verändert der Bildgenerator den Zieldatensatz derart, dass ein Treffer signalisiert wird.

Bevorzugt weist die Vorrichtung eine Steuereinrichtung auf, die die Komponenten der Vorrichtung steuert. Dazu ist die Steuereinrichtung mit den Komponenten verbunden, beispielsweise über einen gemeinsamen Datenbus, eine dedizierte Steuerleitung zwischen der Steuereinrichtung und einer Komponente oder eine Kombination daraus. Der Bildgenerator ist bevorzugt Bestandteil der Steuereinrichtung. Der Detektor zur Ermittlung der Position des Schussdurchgangs berechnet beispielsweise die Position des Schussdurchgangs und übermittelt diese an die Steuereinrichtung. Alterativ übermittelt der Detektor Sensorausgangssignale an die Steuereinrichtung, die daraus die Position des Schussdurchgangs berechnet.

Es liegt im Rahmen der vorliegenden Erfindung, einzelne Merkmale aus Ausführungsformen oder Ausgestaltungsformen oder optionale Merkmale miteinander zu kombinieren oder nicht erfindungswesentliche Merkmale einer Ausführungsform oder Ausgestaltungsform wegzulassen.

Die vorliegende Erfindung soll anhand eines Ausführungsbeispiels näher erläutert werden. Dabei zeigt:
- Figur 1: eine schematische Darstellung einer erfindungsgemäßen Vorrichtung.

Die Figur 1 zeigt schematisch eine Vorrichtung 1 zur Erzeugung eines virtuellen Ziels für scharfes Schusstraining. Die Vorrichtung 1 umfasst eine Einrichtung 2 zur Erzeugung einer nicht-festen Projektionsfläche, eine Steuereinrichtung 3, ein Projektionssystem 4 und einen Detektor 5 zur Ermittlung der Position des Schussdurchgangs eines Projektils durch die Projektionsfläche.

Bei der Einrichtung 2 handelt es sich um eine Sprühvorrichtung für einen Flüssigkeits- oder Aerosolnebel.

Die Steuereinrichtung 3 steuert die Komponenten der Vorrichtung 1, also die Einrichtung 2 zur Erzeugung der nicht-festen Projektionsfläche, das Projektionssystem 4 und die Abfrage des Detektors 5. Sie enthält weiterhin einen Bildgenerator zur Erzeugung eines Zieldatensatzes, der ein Ziel repräsentiert. Der Bildgenerator ist bevorzugt als Computerprogramm ausgebildet, das in der Steuereinrichtung 3 ausgeführt wird. Der Bildgenerator erzeugt ein statisches oder mit der Zeit veränderliches Bild von einem Ziel, wobei dieses Bild von dem Zieldatensatz repräsentiert und an das Projektionssystem 4 übertragen wird. Der Begriff "Bild" umfasst also sowohl ein statisches Einzelbild, beispielsweise in Form eines Fotos, als auch eine Sequenz von Bildern, also ein Video. Optional steuert die Steuereinrichtung 3 die Trefferanzeige zur Auslösung einer akustischen, optischen oder pyrotechnischen Trefferanzeige.

Das Projektionssystem ist im vorliegenden Ausführungsbeispiel ein Videoprojektor, der das vom Bildgenerator erzeugt Bild zweidimensional auf die Projektionsfläche projiziert. Das projizierte Bild stellt ein virtuelles Ziel dar. Der Bildgenerator kann ein abgespeichertes Bild reproduzieren und an das Projektionssystem 4 übertragen oder das Bild dynamisch generieren. Im ersten Fall kann der Bildgenerator in Abhängigkeit vom Übungsszenario beispielsweise eines von mehreren gespeicherten Bildern auswählen und reproduzieren. Im zweiten Fall kann der Bildgenerator ein, synthetisches Bild in Abhängigkeit vom Übungsszenario berechnen, beispielsweise anhand von vorgegebenen Formen und Texturen.

Die Eigenschaften des virtuellen Ziels sind durch die Verwendung der vorliegenden Erfindung besonders variabel. Der Bildgenerator ist dazu eingerichtet, die Art des Ziels (Person, Fahrzeug, Gebäude, etc.), die Größe, die Lage und/oder die Oberflächenstruktur zu variieren.

Unabhängig davon, ob es sich bei dem Bild um ein gespeichertes oder berechnetes Bild handelt, kann der Bildgenerator das Bild variieren, um Einflüsse wie die Beleuchtungssituation des Ziels (zum Beispiel Tag oder Nacht), die Sichtverhältnisse (zum Beispiel Nebel oder Regen) oder die Sichtbarkeit (zum Beispiel eine Verdeckung durch andere Objekte) zu simulieren.

Im vorliegenden Ausführungsbeispiel ist der Detektor 5 zur Ermittlung der Position des Schussdurchgangs eines Projektils durch die Projektionsfläche ein LOMAH-System (Location Of Miss And Hits). Derartige Systeme sind von verschiedenen Herstellern erhältlich. Für überschallschnelle Projektile ausgelegte LOMAH-Systeme weisen mehrere akustische Sensoren auf, die den vom Projektil erzeugten Überschalltrichter sensieren und aus den Laufzeitunterschieden die Position des Projektils relativ zum Detektor 5 berechnen.

Die Relativpositionen zwischen der Einrichtung 2 zur Erzeugung der nicht-festen Projektionsfläche, und damit der Projektionsfläche, dem Projektionssystem 4 und dem Detektor 5 sind bekannt. Sind diese Relativpositionen im Detektor 5 bekannt, so kann dieser die Position des Schussdurchgangs des Projektils durch die Projektionsfläche berechnen und an die Steuereinrichtung 3 übermitteln. Alternativ übermittelt der Detektor 5 Daten über die Trajektorie des Projektils, bezogen auf den Detektor 5, an die Steuereinrichtung 3, die daraus und aus den Relativpositionen die Position des Schussdurchgangs des Projektils durch die Projektionsfläche berechnet. Ein berechneter Treffer kann optional durch die Trefferanzeige 6 angezeigt werden.

Im vorliegenden Ausführungsbeispiel ist die Steuereinrichtung 3 über ein BUS-System 7 mit den anderen Komponenten der Vorrichtung 1 verbunden. Eine oder mehrere der Komponenten können jedoch auch jeweils über eine dedizierte Steuerleitung mit der Steuereinrichtung 3 verbunden sein.

## Patentansprüche

1. Vorrichtung (1) zur Erzeugung eines virtuellen Ziels für scharfes Schusstraining, aufweisend eine Einrichtung (2) zur Erzeugung einer nicht-festen Projektionsfläche, einen Bildgenerator (3) zur Erzeugung eines Zieldatensatzes, der ein Ziel repräsentiert, ein Projektionssystem (4) zur Projektion des Ziels auf die Projektionsfläche und einen Detektor (5) zur Ermittlung der Position des Schussdurchgangs eines Projektils durch die Projektionsfläche **dadurch gekennzeichnet, dass** die Einrichtung (2) zur Erzeugung einer nicht-festen Projektionsfläche eine Sprühvorrichtung für einen Flüssigkeits- oder Aerosolnebel ist.

2. Vorrichtung (1) nach Anspruch 1, **dadurch gekennzeichnet, dass** der Detektor (5) zur Ermittlung der Position des Schussdurchgangs ein LOMAH-System (Location Of Miss And Hits) ist.

3. Vorrichtung (1) nach Anspruch 1, **dadurch gekennzeichnet, dass** der Detektor (5) zur Ermittlung der Position des Schussdurchgangs den Schussdurchgang optisch detektiert.

4. Vorrichtung (1) nach einem der Ansprüche 1 bis 3, **dadurch gekennzeichnet, dass** der Bildgenerator (3) dazu eingerichtet ist, mindestens eines aus der Art, der Form, der Größe, der Lage, der Oberfläche, der Ausleuchtung und der Sichtbarkeit des Ziels zu variieren.

5. Vorrichtung (1) nach einem der Ansprüche 1 bis 4, gekennzeichnet durch einen Lautsprecher, der dazu eingerichtet ist, ein akustisches, optisches oder pyrotechnisches Hinweissignal auszugeben, wenn das Projektil das virtuelle Ziel getroffen hat.

6. Vorrichtung (1) nach Anspruch 1, **dadurch gekennzeichnet, dass** die Einrichtung (2) zur Erzeugung einer nicht-festen Projektionsfläche dazu eingerichtet ist, dem versprühten Stoff einen Hilfsstoff wie einen Farbstoff oder Streupartikel beizumischen.

7. Vorrichtung (1) nach einem der Ansprüche 1 bis 6, **dadurch gekennzeichnet, dass** die Einrichtung (2) zur Erzeugung einer nicht-festen Projektionsfläche dazu eingerichtet ist, die Projektionsfläche intermittierend zu erzeugen.

## Claims

1. Apparatus (1) for producing a virtual target for sharpshooting training, having a device (2) for producing a non-fixed projection area, an image generator (3) for generating a target data set representing a target, a projection system (4) for projecting the target onto the projection area, and a detector (5) for ascertaining the position of the shot penetration of a projectile through the projection area, **characterized in that** the device (2) for producing a non-fixed projection area is a spray apparatus for a liquid or aerosol mist.

2. Apparatus (1) according to Claim 1, **characterized in that** the detector (5) for ascertaining the position of the shot penetration is a LOMAH system (Location Of Miss And Hits).

3. Apparatus (1) according to Claim 1, **characterized in that** the detector (5) for ascertaining the position of the shot penetration detects the shot penetration by optical means.

4. Apparatus (1) according to one of Claims 1 to 3, **characterized in that** the image generator (3) is adapted to vary at least one of the type, the form, the size, the position, the surface, the illumination and the visibility of the target.

5. Apparatus (1) according to one of Claims 1 to 4, **characterized by** a loudspeaker that is adapted to output an acoustic, optical or pyrotechnical notification signal when the projectile hits the virtual target.

6. Apparatus (1) according to Claim 1, **characterized in that** the device (2) for producing a non-fixed projection area is adapted to add an excipient such as a dye or scattering particles to the sprayed material.

7. Apparatus (1) according to one of Claims 1 to 6, **characterized in that** the device (2) for producing a non-fixed projection area is adapted to produce the projection area intermittently.

## Revendications

1. Dispositif (1) destiné à générer une cible virtuelle destinée à un apprentissage de tir précis, comportant un moyen (2) destiné à générer une surface de projection non fixe, un générateur d'image (3) destiné à générer un ensemble de données de cible, qui représente une cible, un système de projection (4) destiné à projeter la cible sur la surface de projection et un détecteur (5) destiné à déterminer la position de la trajectoire de tir d'un projectile à travers la surface de projection, **caractérisé en ce que** le moyen (2) destiné à générer une surface de projection non fixe est un dispositif de pulvérisation destiné à former un nuage du liquide ou d'aérosol.

2. Dispositif (1) selon la revendication 1, **caractérisé en ce que** le détecteur (5) destiné à déterminer la position de la trajectoire de tir est un système LOMAH (Location Of Miss And Hits).

3. Dispositif (1) selon la revendication 1, **caractérisé en ce que** le détecteur (5) destiné à déterminer la position de la trajectoire de tir détecte optiquement la trajectoire de tir.

4. Dispositif (1) selon l'une quelconque des revendications 1 à 3, **caractérisé en ce que** le générateur d'image (3) est conçu pour faire varier au moins l'un du type, de la forme, de la taille, de la position, de la superficie, de l'éclairement et de la visibilité de la cible.

5. Dispositif (1) selon l'une quelconque des revendications 1 à 4, **caractérisé par** un haut-parleur qui est conçu pour délivrer un signal d'indication acoustique, optique ou pyrotechnique lorsque le projectile a atteint la cible virtuelle.

6. Dispositif (1) selon la revendication 1, **caractérisé en ce que** le dispositif (2) destiné à générer une surface de projection non fixe est conçu pour incorporer au matériau pulvérisé un matériau auxiliaire tel qu'un colorant ou que des particules diffusantes.

7. Dispositif (1) selon l'une quelconque des revendications 1 à 6, **caractérisé en ce que** le moyen (2) destiné à générer une surface de projection non fixe est conçu pour générer la surface de projection par intermittence.
